# FASCICULE DE BREVET EUROPEEN

(11) **EP 0 568 423 B1**
(45) Date de publication et mention de la délivrance du brevet: **15.11.1995**
(21) Numéro de dépôt: 93401054.7
(22) Date de dépôt: 22.04.1993
(51) Int. Cl.: B30B 9/32

(54) **Appareil pour compacter des récipients vides**
Vorrichtung zum Zusammenpressen von leeren Behältern
Apparatus for compacting empty containers

(30) Priorité: 30.04.1992 FR 9205383
(43) Date de publication de la demande: 03.11.1993
(73) Titulaire: Guerton, Michel, F-28200 Chateaudun (FR)
(72) Inventeur: Guerton, Michel, F-28200 Chateaudun (FR)
(74) Mandataire: Polus, Camille

(56) Documents cités:
- WO-A-81/02802
- BE-A- 897 874
- DE-A- 2 832 357
- DE-U- 9 107 585
- US-A- 4 483 248

## Description

La présente invention est relative au compactage de récipients qui ont été vidés de leur contenu et dont on veut se débarrasser, et a plus particulièrement pour objet un appareil pour le compactage de récipients vides afin d'en réduire le volume de manière à diminuer leur encombrement en vue de leur stockage et élimination.

Dans de nombreux secteurs d'activité industrielle ou domestique des produits liquides ou pulvérulents sont livrés dans des récipients tels des pots, des bidons, des fûts métalliques ou plastiques qui, lorsqu'ils ont été vidés de leur contenu, occupent un volume important pour une masse petite. Le stockage de tels récipients vides en vue de leur élimination par destruction ou récupération pose des problèmes d'encombrement lorsqu'ils sont regroupés.

Une technique qui permet de résoudre l'entreposage de tels récipients vides consiste à les compacter, par compression ou écrasement par exemple, afin d'en augmenter la densité apparente pour en faciliter le stockage voire le transport en vue de leur élimination, voir par example DE-A-2 832 357.

Toutefois, cette technique soulève certains problèmes en particulier lorsqu'on est en présence de récipients en matière synthétique. En effet, à la différence des récipients métalliques, ils sont doués d'une certaine élasticité, fonction du matériau dont ils sont faits, qui nuit à la conservation de la déformation à laquelle ils ont été soumis lors d'un compactage.

Le but de l'invention est de remédier notamment à ce type d'inconvénient grâce à un appareil pour compacter des récipients vides qui convient aussi bien pour des récipients métalliques que pour des récipients synthétiques.

L'invention a pour objet un appareil pour compacter des récipients vides qui comprend, entre autres, un socle, monté sur ce socle un corps avec un fond, une paroi latérale et une superstructure, disposé dans ce corps de manière à y être mobile un piston avec une tête et une jupe, des moyens d'entraînement reliés à la superstructure et au piston de manière à pouvoir faire coulisser entre deux positions extrêmes ce piston dans le corps pour l'éloigner ou le rapprocher du fond et une commande pour mettre en oeuvre les moyens d'entraînement. Cet appareil est remarquable en ce que la paroi latérale est transpercée d'un orifice au voisinage du fond de manière à pouvoir accéder à l'intérieur du corps entre le piston et le fond et est munie d'une porte articulée pour clore cet orifice et en ce qu'il comprend un dispositif de compactage avec des mors complémentaires coopérants en vis-à-vis qui sont portés les uns par le fond et les autres par le piston et qui sont disposés de manière que ceux portés par le piston laissent libre l'accès par l'orifice lorsque le piston est à l'éloignement maximal du fond et compriment un récipient placé sur le fond lorsque le piston est au rapprochement maximal du fond.

D'autres caractéristiques de l'invention ressortiront de la lecture de la description et des revendications qui suivent ainsi que de l'examen du dessin annexé, donné seulement à titre d'exemple, où :
- la Figure 1 est une coupe longitudinale schématique d'un mode de réalisation d'un appareil selon l'invention; et
- les Figures 2 et 3 sont des vues de détail partiel du mode de réalisation de l'appareil de la Figure 1.

Les techniques et les équipements pour compacter des récipients vides étant bien connus dans la technique, on ne décrira dans ce qui suit que ce qui concerne directement ou indirectement l'invention. Pour le surplus, l'homme du métier puisera dans les solutions classiques courantes à sa disposition pour faire face aux problèmes particuliers auxquels il est confronté.

Dans ce qui suit, on utilise toujours un même numéro de référence pour identifier un élément homologue quel que soit le mode de la réalisation ou sa variante d'exécution.

Pour la commodité de l'exposé, on décrira successivement chacun des constituants d'un mode de réalisation d'un appareil pour compacter des récipients vides selon l'invention avant d'en exposer la construction et le fonctionnement.

Comme on le voit, un appareil pour compacter des récipients vides selon l'invention comprend, essentiellement, un socle 10, un corps 20, un piston 30, des moyens d'entraînement 40, une commande 50 et un dispositif de compactage 60.

Le socle 10 comprend une embase 11 de préférence métallique par exemple mécano-soudée dans laquelle est ménagé un logement 110 destiné à recevoir de préférence un tiroir 12 ou similaire étanche sur lequel on reviendra par la suite.

Le corps 20, par exemple cylindrique, comprend un fond 21 avec une face 211 qui sert de butoir et qui est transpercé d'au moins un passage 212 en direction du logement 110 pour les raisons que l'on comprendra par la suite. Ce corps 20 comprend aussi une paroi latérale 22 transpercée d'un orifice 221 au voisinage du fond 21 disposé comme illustré. Cette paroi latérale 22 est munie d'une porte 222 pourvue d'une articulation et d'un fermoir de tout type classique, qui permet de clore à volonté l'orifice 221 et qui, lorsqu'elle est ouverte, donne accès à l'intérieur du corps de manière à pouvoir déposer ou prélever sur le fond au moins un récipient vide à compacter ou compacté. Ce corps 20 comprend, aussi, une superstructure 23 avec par exemple une poutrelle 231 et un plateau 232 sur lesquels on reviendra.

Le piston 30 comprend une tête 31 avec une face support 311 et une face d'appui opposée 312, ainsi qu'une jupe 32. Ce piston est monté dans le corps de manière à y être mobile et à pouvoir y coulisser longitudinalement entre deux positions extrêmes. Lorsque le piston est à l'éloignement maximal du fond, on peut accéder à l'intérieur du corps par la porte. Lorsque le piston est au rapprochement maximal du fond, ce qui se trouve à l'intérieur du corps entre piston et fond y est comprimé, pressé.

Les moyens d'entraînement 40 comprennent un vérin 41 de tout type classique par exemple hydraulique avec une tige 411 et un cylindre 412. Comme on le voit, la tige 411 de ce vérin est reliée de préférence à la face support 311 de la tête 31 du piston et le cylindre 412 est relié alors à la poutrelle 231 de la superstructure 23 du corps 20. Le montage inverse peut être adopté. Ces moyens d'entraînement comprennent, aussi, une pompe 42, un réservoir 43 pour le liquide d'alimentation du vérin 41 et des canalisations 44 reliant réservoir, pompe et vérin, comme il est classique.

La commande 50 comprend essentiellement un moteur 51 d'entraînement de la pompe 42, des sécurités 52 pilotées notamment par la porte 222, des boutons 53 de mise en marche et d'arrêt placés sur un coffret 531 ainsi que des liaison électriques pour le raccordement des moteurs, sécurités et boutons comme il est classique. La sécurité pilotée par la porte est agencée de manière à ne pas pouvoir faire fonctionner l'appareil selon l'invention tant que la porte n'est pas fermée et verrouillée. Ceci est relativement classique et on ne s'y étendra pas plus amplement. Le moteur 51 est de préférence fixé sur le plateau 232 et le coffret 531 est de préférence fixé sur le corps 20, à l'extérieur de sa paroi latérale 22.

Le dispositif de compactage 60 comprend des mors 600 complémentaires coopérant, en vis-à-vis qui sont portés les uns par le fond 21 et les autres par le piston 30. Ces mors sont disposés de manière que ceux portés par le piston 30 laissent libre l'accès à l'intérieur par l'orifice 221 lorsque le piston 30 est à l'éloignement maximal du fond 21 et compriment, pressent un récipient placé sur le fond 21 lorsque le piston 30 est au rapprochement maximal du fond 21. Comme on peut l'observer, ces mors 600 sont constitués par les faces 211 et 312 qui sont en regard l'une de l'autre, respectivement du fond 21 du corps 20 et de la tête 31 du piston 30, et qui servent de butoir et d'appui comme indiqué précédemment. Comme on le voit en particulier sur les Figures 2 et 3, les mors 600 sont munis d'organes de déchiquetage mâles 61 et femelles 62 qui de préférence s'imbriquent les uns dans les autres lorsque le piston 30 est au rapprochement maximal du fond 21. Les organes mâles 61 sont, de préférence, des lames 610 disposées parallèlement à l'axe de coulissement du piston 30 et à arête 611 triangulaire dont les sommets 612 sont libres et sont alignés, de préférence dans un même plan passant par l'axe de coulissement du piston. Ces lames 610 sont par exemple rapportées sur la face d'appui 312 de la tête 31 du piston sur laquelle elles sont par exemple soudées, vissées, boulonnées ou autrement fixées de toute manière connue appropriée. Ces lames sont, de préférence, munies de renforts 613, par exemple en équerre, placés à l'aplomb des sommets des lames. Les organes femelles 62 sont de préférence des plaques doubles 620 parallèles à l'axe de coulissement du piston 30 et à arêtes 621 rectilignes pratiquement orthogonales à l'axe de coulissement du piston. Ces plaques doubles 620 forment des ailes 622 dont la distance qui les sépare est au moins égale à l'épaisseur des lames 610 pour que celles-ci puissent s'y imbriquer entre elles. Ces plaques sont de préférence soudées ou fixées de toute manière connue appropriée sur la face butoir 211 du fond 21 du corps 20. Ces ailes 622 sont munies d'échancrures 623 au droit des renforts 613 de manière à ne pas entraver le déplacement du piston dans la partie finale de sa course, lorsqu'il se déplace pour prendre sa position de rapprochement maximal du fond.

Il est clair que la disposition des organes de déchiquetage mâles et femelles peut être inversée et, de même, que ces organes mâles et femelles peuvent être mêlés au lieu de former deux groupes distincts opposés.

On voit donc que le dispositif de compactage avec ces organes de déchiquetage forme en quelque sorte une presse avec des massicots, ciseaux, guillotines multiples ou analogues lorsque les organes mâle et femelle sont imbriqués les uns dans les autres.

Le fonctionnement de l'appareil selon l'invention est le suivant.

Le piston étant initialement à l'éloignement maximal du fond, on place au moins un récipient vide sur le fond et on ferme et verrouille la porte. En actionnant le bouton approprié, on met en marche le moteur qui entraîne la pompe et met en oeuvre le vérin de préférence par l'intermédiaire d'un distributeur hydraulique. Le piston qui était initialement à la position d'éloignement maximal du fond se rapproche de ce dernier et simultanément commence à écraser le récipient qui y est placé alors que simultanément les organes mâles qui jouent le rôle de dents ou similaires commencent à pénétrer et s'incruster dans le récipient. Au fur et à mesure du rapprochement du piston du fond, le récipient est de plus en plus comprimé et dans la phase finale les lames des organes mâles s'engagent entre les plaques des organes femelles en assurant et parfaisant le déchiquetage du récipient pressé. Ce récipient écrasé, qu'il soit métallique ou en matière plastique est donc aussi lacéré de toute part et son aptitude éventuelle spontanée à reprendre partiellement un état déployé, se trouve pratiquement totalement annihilée du fait des déchirures pratiquées.

Si de tels récipients compactés, écrasés et déchirés, lacérés contenaient des résidus liquides ou solides, ceux-ci peuvent s'échapper par les lacérations produites et s'écouler par les passages 212 pratiqués dans le fond 21 afin d'être recueillis dans le tiroir 12 ou similaire étanche situé à la base du socle.

On comprend tout l'intérêt d'un tel appareil. Il convient en particulier pour des récipients de quelques litres à quelques dizaines de litres qui sont couramment utilisés par exemple dans l'industrie alimentaire à usage collectif pour des conserves, dans l'agriculture pour des pesticides, dans l'industrie pour des huiles ou peintures par exemple. Il va de soi qu'un tel appareil, en en augmentant la taille, peut aussi convenir pour des récipients tels des fûts métalliques ou synthétiques de cent ou deux cents litres.

## Revendications

1. Appareil pour compacter des récipients vides qui comprend, entre autres, un socle (10), monté sur ce socle (10) un corps (20) avec un fond (21), une paroi latérale (22) et une superstructure (23), disposé dans ce corps (20) de manière à y être mobile un piston (30) avec une tête (31) et une jupe (32), des moyens d'entraînement (40) reliés à la superstructure (23) et au piston (30) de manière à pouvoir faire coulisser entre deux positions extrêmes ce piston (30) dans le corps (20) pour l'éloigner ou le rapprocher du fond (21) et une commande (50) pour mettre en oeuvre les moyens d'entraînement (40), caractérisé en ce que la paroi latérale (22) est transpercée d'un orifice (221) au voisinage du fond (21) de manière à pouvoir accéder à l'intérieur du corps (20) entre le piston (30) et fond (21) et est munie d'une porte (222) articulée pour clore cet orifice (221) et en ce qu'il comprend un dispositif de compactage (60) avec des mors (600) complémentaires coopérants en vis-à-vis qui sont portés les uns par le fond (21) et les autres par le piston (30) et qui sont disposés de manière que ceux portés par le piston (30) laissent libre l'accès par l'orifice (221) lorsque le piston (30) est à l'éloignement maximal du fond (21) et compriment un récipient placé sur le fond (21) lorsque le piston (30) est au rapprochement maximal du fond (21).

2. Appareil selon la revendication 1, caractérisé en ce que les mors (600) sont constitués par les faces (211; 312) qui sont en regard respectivement du fond (21) et de la tête (31) du piston (30) qui servent de butoir et d'appui.

3. Appareil selon la revendication 1 ou 2, caractérisé en ce que les mors (600) sont munis d'organes de déchiquetage mâles (61) et femelles (62) qui s'imbriquent les uns dans les autres lorsque le piston (30) est au rapprochement maximal du fond (21).

4. Appareil selon la revendication 3, caractérisé en ce que les organes mâles (61) sont des lames (610) parallèles à l'axe de coulissement du piston (30), et à arêtes (611) triangulaires dont les sommets (611) sont libres.

5. Appareil selon la revendication 4, caractérisé en ce que les sommets (611) sont alignés dans un même plan passant par l'axe de coulissement du piston (30).

6. Appareil selon l'une quelconque des revendications 3 à 5, caractérisé en ce que les organes femelles (62) sont des plaques doubles (620) parallèles à l'axe de coulissement du piston (30) et à arêtes (621) rectilignes pratiquement orthogonales à l'axe de coulissement du piston.

7. Appareil selon la revendication 6, caractérisé en ce que les plaques doubles (620) forment des ailes (622) dont la distance qui les sépare est au moins égale à l'épaisseur des lames (610).

8. Appareil selon l'une quelconque des revendications 1 à 7, caractérisé en ce que les moyens d'entraînement (40) comprennent, entre autres, un vérin (41) relié, d'une part, à la superstructure (23) du corps (20) et, d'autre part, à la tête (31) du piston (30).

9. Appareil selon l'une quelconque des revendications 1 à 8, caractérisé en ce que les moyens de commande (50) comprennent, entre autres, une sécurité (52) pilotée par la porte (222) interdisant le fonctionnement lorsque celle-ci n'est pas fermée et verrouillée.

## Claims

1. Apparatus for the compacting of empty containers which comprises, amongst others, a base (10), mounted on this base (10) a housing (20) with a bottom (21), a side wall (22) and a superstructure (23), a piston (30) with a head (31) and a skirt (32) arranged in this housing (23) in a movable manner, drive means (40) connected to the superstructure (23) and to the piston (30) in a sliding manner between two extreme positions of this piston (30) in the housing (20) to move away from or approach the bottom (21) and a control (50) to actuate the drive means (40), characterised in that the side wall (22) contains an aperture (221) close to the bottom (21) to allow access to the interior of the housing (20) between the piston (30) and the bottom (21) and is provided with a hinged door (222) to close this aperture (221) and which comprises a compacting device (60) with opposed complimentary jaws (600), one set carried by the bottom (21) and the other by the piston (30) and which are arranged such that those carried by the piston (30) allow free access through the aperture (221) at the moment when the piston (30) is at the maximum extent from the bottom (21) and compress a container place in the bottom (21) when the piston (30) is at its closest approach to the bottom (21).

2. Apparatus according to claim 1, characterised in that the jaws (600) are composed of surfaces (211;312) which are opposite, respectively, the bottom (21) and the head (31) of the piston (30) which are used as stop and support members.

3. Apparatus according to claims 1 or 2, characterised in that the jaws (600) are provided with male (61) and female (62) shredding elements which engage each other when the piston (30) is at its closest approach to the bottom (21).

4. Apparatus according to claim 3, characterised in that the male elements (61) are blades (610) parallel to the sliding axis of the piston (30), and to triangular fins (611) whose apexes (612) are free.

5. Apparatus according to claim 4, characterised in that the apexes (612) are aligned in the same plane passing through the sliding axis of the piston (30).

6. Apparatus according to any of claims 3 to 5, characterised in that the female elements (62) are double plates (620) parallel to the sliding axis of the piston (30) and to rectilinear fins (621) practically orthogonal to the sliding axis of the piston.

7. Apparatus according to claim 6, characterised in that the double plates (620) are formed of wings (622) which are separated by a distance at least equal to the thickness of the blades (610).

8. Apparatus according to any of claims 1 to 7, characterised in that the drive means (40) comprises, amongst others, a cylinder (41), connected on part to the superstructure (23) of the housing (20), and on the other part to the head (31) of the piston (30).

9. Apparatus according to any of claims 1 to 8, characterised in that the control means (50) comprises, amongst others, a safety element (52) linked to the door (222) preventing its operation when it is not closed and locked.

## Patentansprüche

1. Vorrichtung zum Zusammenpressen von leeren Behältern, unter anderem bestehend aus einem Sockel (10), einem Körper (20) mit einem Boden (21), der auf diesem Sockel (10) montiert ist, einer Seitenwand (22) und einem Überbau (23), einem Kolben (30) mit Kopf (31) und Mantel (32), der in diesem Körper (20) beweglich angeordnet ist, Antriebsmitteln (40), die mit dem Überbau (23) und dem Kolben (30) derart verbunden sind, daß sie ein Gleiten dieses Kolbens (30) im Körper (20) zwischen zwei Endpositionen ermöglichen, um diesen vom Boden (21) zu entfernen oder diesem anzunähern, und einer Steuerung (50) für den Einsatz der Antriebsmittel (40), dadurch gekennzeichnet, daß die Seitenwand (22) eine Öffnung (221) in der Nähe des Bodens (21) aufweist, um einen Zugang zum Inneren des Körpers (20) zwischen den Kolben (30) und dem Boden (21) zu ermöglichen, und mit einer Türe (222) mit Gelenken versehen ist, um diese Öffnung (221) zu schließen, und dadurch, daß sie eine Vorrichtung zum Zussammenpressen (60) mit komplementären Backen (600) umfaßt, die gegenüberliegend zusammenwirken, wobei die einen vom Boden (21) und die anderen vom Kolben (30) getragen werden und die derart angeordnet sind, daß jene, die vom Kolben (30) getragen werden freien Zugang durch die Öffnung (221) ermöglichen, wenn der Kolben (30) maximal vom Boden (21) entfernt ist, und einen Behälter, der sich auf dem Boden (21) befindet, zusammenpressen, wenn sich der Kolben (30) in maximaler Nähe zum Boden (21) befindet.

2. Vorrichtung nach Anspruch 1, dadurch gekennzeichnet, daß die Backen (600) von Flächen (211; 312) gebildet werden, die dem Boden (21) bzw. dem Kopf (31) des Kolbens (30) gegenüberliegen, die als Puffer und als Stütze dienen.

3. Vorrichtung nach Anspruch 1 oder 2, dadurch gekennzeichnet, daß die Backen (600) mit männlichen (61) und weiblichen (62) Zerkleinerungsorganen versehen sind, die ineinandergreifen, wenn sich der Kolben (30) in maximaler Nähe des Bodens (21) befindet.

4. Vorrichtung nach Anspruch 3, dadurch gekennzeichnet, daß die männlichen Organe (61) Blätter (610) darstellen, die zur Gleitachse des Kolbens (30) parallel sind und dreieckige Kanten (611) aufweisen, deren Spitzen (611) frei sind.

5. Vorrichtung nach Anspruch 4, dadurch gekennzeichnet, daß die Spitzen (611) in der gleichen Ebene ausgerichtet sind, die durch die Gleitachse des Kolbens (30) geht.

6. Vorrichtung nach einem der Ansprüche 3 bis 5, dadurch gekennzeichnet, daß die weiblichen Organe (62) doppelte Platten (620) darstellen, die zur Gleitachse des Kolbens (30) parallel sind und geradlinige Kanten (621) aufweisen, die zur Gleitachse des Kolbens praktisch orthogonal sind.

7. Vorrichtung nach Anspruch 6, dadurch gekennzeichnet, daß die doppelten Platten (620) Flügel (622) bilden, wobei der Abstand zwischen ihnen zumindest gleich der Dicke der Blätter (610) ist.

8. Vorrichtung nach einem der Ansprüche 1 bin 7, dadurch gekennzeichnet, daß die Antriebsmittel (40) unter anderem einen Zylinder (41) umfassen, der einerseits mit dem Überbau (23) des Körpers (20) und andererseits mit dem Kopf (31) des Kolbens (30) verbunden ist.

9. Vorrichtung nach einem der Ansprüche 1 bis 8, dadurch gekennzeichnet, daß die Steuermittel (50) unter anderem eine von der Türe (222) gesteuerte Sicherheit (52) umfassen, die den Betrieb verhindert, wenn die Türe nicht geschlossen und verriegelt ist.
